# EUROPÄISCHE PATENTSCHRIFT

(11) **EP 1 333 534 B1**
(45) Veröffentlichungstag und Bekanntmachung des Hinweises auf die Patenterteilung: **30.11.2005**
(21) Anmeldenummer: 03000292.7
(22) Anmeldetag: 09.01.2003
(51) Int. Cl.: H01R 13/453, H01R 13/50, H01R 13/447

(54) **Elektrisches Installationsgerät mit Abdeckung und hieran angelenktem Klappdeckel**
Electrical apparatus with cover and hinged lockable shutter
Appareil électrique avec une couverture ayant un couvercle pivotant rabattable

(30) Priorität: 31.01.2002 DE 10203895
(43) Veröffentlichungstag der Anmeldung: 06.08.2003
(73) Patentinhaber: ABB PATENT GmbH, 68526 Ladenburg (DE)
(72) Erfinder: Maekler, Klaus, 58579 Schalksmühle (DE); Lerke, Richard, Dipl.-Ing., 58135 Hagen (DE)
(74) Vertreter: Miller, Toivo

(56) Entgegenhaltungen:
- DE-A- 3 821 390
- DE-B- 1 122 592
- US-A- 3 716 815

## Beschreibung

Die Erfindung bezieht sich auf ein elektrisches Installationsgerät mit Abdeckung und hieran angelenktem Klappdeckel gemäß dem Oberbegriff des Anspruchs 1. Die Erfindung kann insbesondere bei Steckdosen verwendet werden.

Ein derartiges elektrisches Installationsgerät mit Abdeckung und hieran angelenktem Klappdeckel ist aus der US-A-3 716 815, das als nächstliegender Stand der Technik angesehen wird, bekannt. Als Klemmvorrichtung dient im bekannten Fall eine Knauf Tastnase - Konfiguration.

Aus der DE 198 43 225 A1 ist ein Klappdeckelgelenk für ein elektrisches Installationsgerät bekannt, wobei zur Schwenkbewegung eines an einer Abdeckung des Installationsgerätes montierten Klappdeckels mindestens ein Lagerzapfen in mindestens einer Lagerzapfenaufnahme gleitet. Die Lagerzapfenaufnahme ist mit mindestens einer Erhebung versehen, die zu Beginn und Ende der Schwenkbewegung in zugeordnete Vertiefungen des Lagerzapfens eingreift, d. h. hierdurch erfolgt eine Arretierung sowohl im geöffneten als auch im geschlossenen Zustand des Klappdeckels.

Die DE 19543849 A1 betrifft ein elektrisches Installationsgerät mit einem Sockel und mit einer von einem Rahmen und einer Zentralscheibe gebildeten Abdeckung, an welcher ein federbelasteter Klappdeckel schwenkbar angebracht ist. Der schwenkbare Klappdeckel ist von einer Federeinrichtung in seine Offenstellung (geöffneter Zustand) beaufschlagt. Für den Schließzustand (Zuklappstellung, geschlossener Zustand) ist eine Haltevorrichtung vorgesehen, welche den Klappdeckel in Zuklappstellung hält und bei Betätigung des Klappdeckels in Richtung auf die Steckdose auslöst und hierdurch den Klappdeckel freigibt.

Des weiteren sind elektrische Installationsgeräte mit Klappdeckel allgemein bekannt, bei denen eine Federeinrichtung den Klappdeckel in seine Zuklappstellung beaufschlagt oder bei denen der Klappdeckel selbsttätig durch sein Eigengewicht in der Zuklappstellung verbleibt. Bei erstgenannter Lösung ist es nachteilig, daß das Schließen des Klappdeckels vielfach mit relativ lautem Geräusch erfolgt. Ferner stellt das Schließen des Klappdeckels mittels Federkraft eine relativ starke Belastung für die Lagerzapfen bzw. die Lagerzapfenaufnahme (Scharnier, Gelenk) dar, was Beschädigungen zur Folge haben kann und nicht förderlich für eine lange Lebensdauer des elektrischen Installationsgerätes ist. Bei letztgenannter Lösung ist nachteilig, daß das elektrische Installationsgerät nicht in überhängender Einbaulage oder in/an einer Decke montierbar ist, da sich ansonsten der Klappdeckel wieder öffnen würde.

Der Erfindung liegt die Aufgabe zugrunde, ein elektrisches Installationsgerät mit Abdeckung und hieran angelenktem Klappdeckel der eingangs genannten Art anzugeben, das universell in jeder Einbaulage montierbar ist und dabei ohne Federkraft in Zuklappstellung bleibt.

Diese Aufgabe wird in Verbindung mit den Merkmalen des Oberbegriffes erfindungsgemäß durch die im Kennzeichen des Anspruchs 1 angegebenen Merkmale gelöst.

Die mit der Erfindung erzielbaren Vorteile bestehen insbesondere darin, daß das vorgeschlagene elektrische Installationsgerät in jeder gewünschten Einbaulage montierbar ist und der Klappdeckel dabei ohne Federkraft auch bei Deckenmontage geschlossen bleibt sowie unter Einsatz relativ geringer Kraft zu öffnen und zu schließen ist. Das Öffnen und Schließen erfolgt in jeder Einbaulage geräuscharm und ohne jedes "Zurückspringen" (Zurückfedern) des Klappdeckels.

Weitere Vorteile sind aus der nachstehenden Beschreibung ersichtlich.

Vorteilhafte Ausgestaltungen der Erfindung sind in den Unteransprüchen gekennzeichnet.

Die Erfindung wird nachstehend anhand der in der Zeichnung dargestellten Ausführungsbeispiele erläutert. Es zeigen:
- Fig.1: ein elektrisches Installationsgerät mit Klappdeckel,
- Fig. 2: das zwischen Abdeckung des Installationsgerätes und Klappdeckel wirksame Klemmvorrichtungs-System.

In Fig. 1 ist ein elektrisches Installationsgerät mit Klappdeckel dargestellt. Es ist ein elektrisches Installationsgerät 1, beispielsweise eine Steckdose, mit Sockel 2 und Abdeckung 3 zu erkennen, wobei die Abdeckung 3 von einem umlaufenden Rahmen und einer hierdurch umfaßten Zentralscheibe gebildet wird. An die Abdeckung 3 bzw. speziell an den Rahmen ist mittels eines Scharniers (Gelenkes) ein Klappdeckel 4 angelenkt. An der Innenfläche einer umlaufenden Seitenwandung 5 des Klappdeckels 4 ist eine Klemmvorrichtung 6 vorgesehen. In der Zuklappstellung des Klappdeckels 4 greift diese Klemmvorrichtung 6 in eine korrespondierende, an der Außenfläche einer Seitenwandung der Abdeckung 3 (speziell am Rahmen) vorgesehene Klemmvorrichtung 7 ein.

In Fig. 2 ist das zwischen der Abdeckung 3 des elektrischen Installationsgerätes 1 und dem Klappdeckel 4 wirksame Klemmvorrichtungs-System - gebildet aus der ersten Klemmvorrichtung 6 an der Innenfläche der Seitenwandung 5 und der zweiten Klemmvorrichtung 7 an der Außenfläche der Seitenwandung der Abdeckung 3 - dargestellt. Die erste Klemmvorrichtung 6 besteht aus zwei V-förmig und mit vorgegebenem Abstand angeordneten Rippen 8, 9, welche einen Schlitz 10 bilden bzw. begrenzen. Die zweite Klemmvorrichtung 7 ist aus einer V-förmigen, erhabenen Rippe 11 gebildet, welche im geschlossenen Zustand des Klappdeckels 4 in diesen V-förmigen Schlitz 10 der ersten Klemmvorrichtung eingreift.

Da der Basiswinkel α des V-förmigen Schlitzes 10 kleiner als der oder gleich dem Basiswinkel β der V-förmigen Rippe 11 ist, ergibt sich formschlüssig durch Reibkraft eine Klemmwirkung zwischen den Rippen 8, 9 des Schlitzes 10 einerseits und der in diesen Schlitz 10 eingreifenden Rippe 11 andererseits und somit eine Arretierung des Klappdeckels 4 im geschlossenen Zustand. Zum Öffnen und Schließen des Klappdeckels 4 ist nur einer geringe Kraft erforderlich. Die im geschlossenen Zustand des Klappdekkels 4 wirksame Haltekraft wird maßgeblich durch die Winkelstellung zwischen den Rippen 8, 9 des Schlitzes 10 einerseits und der in diesen Schlitz 10 eingreifenden Rippe 11 andererseits, d. h. durch die Basiswinkel α, β und die Differenz zwischen beiden Winkeln beeinflußt.

Selbstverständlich ist es in Abweichung der vorstehenden Erläuterungen auch möglich, die erste Klemmvorrichtung 6 mittels einer V-förmigen Rippe zu bilden und die zweite Klemmvorrichtung 7 in Form eines hierzu korrespondierenden V-förmigen Schlitzes auszubilden.

Selbstverständlich ist es auch möglich, das Klemmvorrichtungs-System aus mehreren V-förmigen Schlitzen und hierzu jeweils korrespondierenden V-förmigen Rippen auszubilden.

## Patentansprüche

1. Elektrisches Installationsgerät mit Abdeckung (3) und hieran mittels Scharnier angelenktem Klappdeckel (4), welcher im geschlossenen Zustand arretierbar ist, mit einem Klemmvorrichtungs-System mit einer ersten Klemmvorrichtung (6) an einer Innenfläche einer Seitenwandung (5) des Klappdeckels (4) und einer hierzu korrespondierenden, im geschlossenen Zustand des Klappdeckels (4) in die erste Klemmvorrichtung (6) eingreifenden zweiten Klemmvorrichtung (7) an einer Außenfläche einer Seitenwandung der Abdeckung (3) des elektrischen Installationsgerätes (1), **dadurch gekennzeichnet, dass** eine der Klemmvorrichtungen (7) aus mindestens einer V-förmigen Rippe (11) gebildet ist, welche im geschlossenen Zustand des Klappdeckels (4) in mindestens einen V-förmigen Schlitz (10) der anderen Klemmvorrichtung (6) eingreift, wobei der Basiswinkel (α) des Schlitzes (10) kleiner als der oder gleich dem Basiswinkel (β) der Rippe (11) ist.

2. Elektrisches Installationsgerät nach Anspruch 1, **dadurch gekennzeichnet, dass** zwei V-förmig angeordnete Rippen (8, 9) einen Schlitz (10) bilden.

## Claims

1. An electric installation device with a cover (3) and a lid (4) articulated thereon by means of a hinge, which lid can be latched in the closed state, comprising a clamping apparatus system with a first clamping apparatus (6) on an inside surface of a side wall (5) of the lid (4) and a second clamping apparatus (7) corresponding thereto on an outside surface of a side wall of the cover (3) of the electric installation device (1), which second clamping apparatus engages in the closed state of the lid (4) into the first clamping apparatus (6), **characterized in that** one of the clamping apparatuses (7) is formed by at least one V-shaped rib (11) which in the closed state of the lid (4) engages in at least one V-shaped slot (10) of the other clamping apparatus (6), with the base angle (α) of the slot (10) being smaller than or equal to the base angle (β) of the rib (11).

2. An electric installation device according to claim 1, **characterized in that** two ribs (8, 9) which are arranged in a V-shaped manner form a slot (10).

## Revendications

1. Appareil d'installation électrique avec une couverture (3) et un couvercle pivotant (4) articulé sur celle-ci au moyen d'une charnière et qui peut être bloqué dans la position fermée, avec un système de serrage composé d'un premier dispositif de serrage (6) sur une face intérieure d'une paroi latérale (5) du couvercle pivotant (4) et d'un second dispositif de serrage (7) lui correspondant sur une surface extérieure d'une paroi latérale de la couverture (3) de l'appareil d'installation électrique (1), qui se met en prise avec le premier dispositif de serrage (6) lorsque le couvercle pivotant (4) est fermé, **caractérisé en ce que** l'un des dispositifs de serrage (7) est formé d'au moins une nervure en forme de V (11) qui se met en prise, lorsque le couvercle pivotant (4) est fermé, dans au moins une fente en forme de V (10) de l'autre dispositif de serrage (6), l'angle de base (α) de la fente (10) étant inférieur ou égal à l'angle de base (β) de la nervure (11).

2. Appareil d'installation électrique selon la revendication 1, **caractérisé en ce que** deux nervures (8, 9) disposées en forme de V forment une fente (10).
